# EUROPÄISCHE PATENTSCHRIFT

(11) **EP 3 255 206 B1**
(45) Veröffentlichungstag und Bekanntmachung des Hinweises auf die Patenterteilung: **24.02.2021**
(21) Anmeldenummer: 17175841.0
(22) Anmeldetag: 04.09.2013
(51) Int. Cl.: D07B 1/16

(54) **ZWISCHENSTÜCK FÜR EIN VERSPLEISSTES DRAHTSEIL**
INSERT FOR A SPLICED WIRE ROPE
ÉLÉMENT INTERMÉDIAIRE POUR UN CÂBLE MÉTALLIQUE ÉPISSÉ

(30) Priorität: 17.09.2012 CH 17272012
(43) Veröffentlichungstag der Anmeldung: 13.12.2017
(62) Teilanmeldung aus: 13183006.9
(73) Patentinhaber: Fatzer AG Drahtseilfabrik, 8590 Romanshorn (CH)
(72) Erfinder: NATER, Christof, 8593 Kesswil (CH)
(74) Vertreter: Luchs, Willi

(56) Entgegenhaltungen:
- EP-A2- 1 457 596
- CH-A- 271 345
- DE-A1- 2 259 022
- GB-A- 2 090 305
- GB-A- 191 027 736
- US-A- 3 220 074
- US-A- 3 934 397
- Willibald A. Günthner: "Seilbahntechnik" In: "Seilbahntechnik", 1. April 1999 (1999-04-01), fml - Lehrstuhl für Fördertechnik Materialfluss Logistik - Technische Universität München, München, XP055087295, Seiten 1-127, * Seiten 7-15 *
- "AUF DIE SEELE KOMMT ES AN", INTERNATIONALE SEILBAHN RUNDSCHAU.REVUE INTERNATIONALE DES TELEPHERIQUES, BOHMANN, WIEN, AT, Nr. 1, 1. Februar 1993 (1993-02-01), Seiten 8-10, XP000345581,

## Beschreibung

Die Erfindung bezieht sich auf ein Zwischenstück für eine Spleissverbindung eines Drahtseils.

Bei einem Drahtseil für Förderanlagen gemäss der Druckschrift EP-A-1 040 221 sind zwischen einem jeden benachbarten Paar von Litzen Füllelemente vorgesehen, welche aus einem polymeren oder elastomeren Werkstoff bestehen und eine orientierte molekulare Struktur aufweisen. Diesen Füllelementen ist jeweils ein verbreiterter Fussabschnitt zugeordnet, der den zwischen zwei Litzen und dem Kern gebildeten Raum ausfüllt und auf dem zentralen Kern aufliegen kann.

Bei einem Stahldraht-Litzenseil gemäss der Druckschrift EP-A-0 685 592 ist jeweils zwischen zwei benachbarten Drahtlitzen eine sich je über die Seillänge erstreckende bandförmige Einlage vorhanden, welche sich aus einem Kopfteil, einem Fussteil und einem dazwischen liegenden Mittelteil zusammensetzt. Die Fussteile sind dabei keilförmig mit einem gegen die Litzen öffnenden Winkel ausgebildet.

Ferner sind bei einer Pressklemme für ein Drahtseil gemäss dem Dokument US-A-3,220,074 drei Kernelemente derart geformt, dass diese jeweils aussen eine gerundete Oberfläche für das Anliegen in einer konischen Bohrungswand einer Hülse und jeweils zwei längliche Ausnehmungen aufweisen, in welche Litzen einlegbar sind. Diese Kernelemente sind vom einen zum andern Ende dicker ausgebildet, so dass diese gemeinsam formschlüssig in dieser Hülse festklemmbar sind. Solche Kernelemente eignen sich aber nicht zum Verspleissen eines Seils.

Die Aufgabe der vorliegenden Erfindung besteht demgegenüber darin, ein Zwischenstück für ein verspleisstes Drahtseil nach der eingangs erwähnten Gattung derart zu verbessern, dass mit ihm ohne Mehraufwand in dessen Herstellung eine höhere Lebensdauer erzielt wird und die im Betrieb entstehende Lärmerzeugung, wie Vibrationen, reduziert werden können.

Erfindungsgemäss ist diese Aufgabe durch ein Zwischenstück nach den Merkmalen des Anspruches 1 gelöst.

Mit diesem erfindungsgemässen Zwischenstück für die Verwendung bei einem Verspleissen eines Drahtseils ergibt sich ein gleichmässig zu- und abnehmender Seildurchmesser von maximal 8% des Nenndurchmessers, was sich positiv auf die Laufruhe des Seils auswirkt, und zudem lassen sich diese Zwischenstücke beim Verspleissen einfach einsetzen. Weitere vorteilhafte Einzelheiten dieses Zwischenstücks bzw. eines verspleissten Drahtseils im Rahmen der Erfindung sind in den abhängigen Ansprüchen definiert.

Ausführungsbeispiele sowie weitere Vorteile der Erfindung sind nachfolgend anhand einer Zeichnung näher erläutert. Es zeigt:
- Fig. 1: ein Drahtseil im Querschnitt;
- Fig. 2: eine teilweise perspektivische Darstellung eines Drahtseils in dem die beiden Enden zusammengefügten Verspleissbereich;
- Fig. 3: einen Längsschnitt des Drahtseils im Bereich gemäss Fig. 2;
- Fig. 4: einen Querschnitt des Drahtseils gemäss der Linie IV - IV nach Fig. 3; und
- Fig. 5: eine perspektivische Ansicht eines bei der Verspleissstelle gemäss Fig. 3 eingefügten Zwischenstücks.

Fig. 1 zeigt ein Drahtseil 10 mit mehreren aus verseilten Drähten 16 hergestellten Litzen 15, die um eine Kunststoffseele 11 herum verseilt sind und zwischen diesen längliche Einlagen 12 angeordnet sind. Diese sich über die gesamte Seillänge erstreckenden Einlagen 12 sind in ihrem Querschnitt derart geformt, dass sie sich annähernd bis zum Aussenumfang des Drahtseils 10 erstrecken. Dabei sind sie am Aussenumfang mit einem annähernd dem halben Seildurchmesser entsprechenden Radius R versehen, um zusammen mit den Litzen 15 annähernd einen gleichmässigen Aussendurchmesser zu bilden. In dem mit den Litzen 15 in Berührung stehenden Bereich weisen sie beidseitig jeweils einen den Litzen 15 entsprechenden Radius auf.

Solche Drahtseile 10 werden insbesondere als Zug- bzw. Förderseile mit hohen Belastungsanforderungen verwendet, beispielsweise bei Seilbahnen, welche an einem stationären Tragseil hängend geführt und mit einem Zugseil verbunden sind. Zug- bzw. Förderseile werden üblicherweise bei der oberen und unteren Station um Rollen geführt und als Endlos-Seile durch eine sogenannte Verspleissung von deren Enden ausgeführt oder durch eine Endbefestigung zusammengehalten, was nicht näher gezeigt ist.

Es liegen die verseilten Litzen 15 über einen bestimmten Umfangsbereich 11' unmittelbar auf der Kunststoffseele 11 auf, indes die Einlagen 12 jeweils innenseitig mit einem Abstand a zur Kunststoffseele 11 angeordnet sind.

Dieser Umfangsbereich 11' bei einer jeweiligen Litze 15, bei welchem sie unmittelbar auf der Kunststoffseele 11 aufliegt, entspricht bei Verwendung von insgesamt sechs Litzen einem Winkelbereich α von vorzugsweise zwischen 40° und 60°.

Die Abstände a zwischen den Einlagen 12 und der Kunststoffseele 11 sind jeweils so dimensioniert, dass diese mindestens annähernd jeweils einer Ausdehnung entsprechen, welche durch das nach einer gewissen Anfangsbetriebszeit des Drahtseiles in radialer Richtung nach aussen gerichtete Fliessen der Kunststoffseele 11 entsteht. Diese Ausdehnung bewegt sich je nach Durchmesser der Seele und Belastung des Drahtseils im Millimeterbereich.

Die Einlagen 12 weisen jeweils mit ihrem zwischen zwei Litzen 15 durchragenden innenseitigen Endteil 12' jeweils eine Dicke d' auf, die grösser als die Dicke d im schmälsten Bereich der jeweiligen Einlage 12 ist, wobei diese innenseitigen Endteile 12' ausserhalb eines gedachten Kreises 14 bei den Innenseiten der Litzen 15 enden, wie strichpunktiert gezeigt ist. Dieser innenseitige Endteil 12' der Einlagen 12 ist jeweils abgerundet, könnte aber auch elliptisch, als halbes Polygon oder sogar flach geformt sein.

Die Kunststoffseele 11 ist gegenüberliegend zu diesen Endteilen 12' mit Aussenflächen 11" versehen. Diese Aussenflächen 11" könnten im Prinzip mit Nuten mit einem sich nach innen erstreckenden annähernd gleichen Radius wie die Endteile 12' der Einlagen 12 und dabei wendeiförmig um die Kunststoffseele 11 herum versehen sein, dies mit der gleichen Steigung wie die Litzen 15 verseilt sind, damit eine Überdeckung zwischen den Nuten und den Endteilen 12' über die gesamte Seillänge gewährleistet ist.

Die Kunststoffseele 11 ist stabförmig ausgebildet und bei der Herstellung derart aufgewärmt, dass sich die Litzen 15 mit ihrer gewellten Oberflächenstruktur durch Verformung des Umfangbereichs 11' der Kunststoffseele 11 ein formschlüssiges Aneinanderliegen ergibt.

Die Kunststoffseele 11, hergestellt aus einem Stab aus einem biegsamen Kunststoff, kann je nach Anwendung mit mindestens einer diesen Stab umgebenden Schicht aus einem gut verformbaren Kunststoff zusammengesetzt sein. Der Stab kann aber auch aus mehreren Kunststoffschichten bestehen.

Beim Verbinden der beiden Enden eines Drahtseils zwecks Herstellung eines endlosen Drahtseils mittels einer an sich herkömmlichen Verspleissung wird im Wesentlichen wie folgt vorgegangen:
1. Die beiden Drahtseilenden werden über eine bestimmte Länge nebeneinander gelegt.
2. Es werden bei beiden Drahtseilenden je über diese bestimmte Länge drei vorzugsweise nebeneinanderliegende Litzen 15 weggenommen, wobei bei beiden Enden dieselben Litzen abgewickelt werden.
3. Dann wird die Kunststoffseele 11 genauso bei beiden Drahtseilenden je über die gleiche Länge wie diese Litzen 15 weggenommen und abgeschnitten.
4. In der Folge werden je diese drei nebeneinanderliegenden Litzen bei beiden Enden an der Stelle der abgeschnittenen Kunststoffseele abgeschnitten, vorteilhaft beim einen Ende die zuerst weggenommenen Litzen und beim anderen Ende die drei nicht abgewickelten Litzen.
5. Anschliessend werden bei dem die drei noch längeren als die Seele vorhandenen Litzen des einen Seilendes einzeln anstelle der gleichen abgeschnittenen Litzen beim andern Seilende und vice versa jeweils über diese bestimmte Länge eingewickelt.
6. Diese Enden dieser ein- bzw. ausgewickelten Litzen sind beidseitig an je drei verschiedenen, genügend weit auseinanderliegenden Verspleissstellen 10' beim Seil gewählt. Sie verfügen über eine ausreichende noch frei vorstehende Länge, die jeweils mit einem Gummiband, mit Gummi ummantelte Schnüre und/oder ähnlichem umwickelt werden.
7. Sodann wird die Kunststoffseele jeweils bei diesen sechs Verspleissstellen 10' je um eine vorgegebene Distanz mittels entsprechenden Werkzeugen ausgedreht und abgeschnitten.
8. Nachher wird an diesen sechs Verspleissstellen 10' jeweils bei der herausgenommenen Seele diese zwei vorstehenden Litzen 15', 15" in die eine bzw. andere Richtung ins Zentrum des Seils mittels entsprechenden Werkzeugen eingedreht, dies bis zu der Stelle, wo die Seele abgeschnitten worden ist, sodann das Seil fertig verspleisst ist.

Damit ist eine an sich bekannte Spleissart im Detail erläutert worden. Es gibt aber noch andere Spleissarten, die von der Erfindung ebenfalls umfasst sind, aber nicht noch näher erläutert sind.

Erfindungsgemäss sind, wie in Fig. 2 bis Fig. 5 veranschaulicht ist, an diesen sechs Stellen 10', bei denen jeweils diese zwei Litzen 15', 15" in die eine bzw. andere Richtung ins Zentrum des Seils eingedreht sind, je ein vorgeformtes Zwischenstück 20 eingelegt, damit der Aussendurchmesser des Drahtseils 10 bei dieser Stelle 10' nach Norm maximal 8% grösser sein kann.

Bei diesem vorgeformten Zwischenstück 20 sind in seiner Längsrichtung verlaufende Nuten 22, 23, 24 und eine Ausnehmung 21 vorgesehen, wobei in den Nuten die Litzen 15 eingelegt bzw. geführt sind. Diese Ausnehmung 21 und die Nuten 22, 23, 24 sind im Querschnitt jeweils mit einem über die gesamte Länge gleichbleibenden Radius versehen, welcher bei der Ausnehmung 21 dem halben Durchmesser der Seele 11 bzw. bei den Nuten 22, 23, 24 jeweils dem halben Durchmesser der Litzen 15 entspricht.

Dabei sind diesem länglichen Zwischenstück 20 bei seinen beiden Enden je eine dünne Wand 20' zugeordnet, welche bei den von aussen ins Zentrum verlaufenden Litzen 15', 15", wie in Fig. 3 ersichtlich ist, zu liegen kommen. Demgegenüber ist dieses Zwischenstück 20 gegen die Mitte hin entsprechend dicker als an den Enden ausgebildet, dies bei einer kontinuierlichen Veränderung der Dicken von aussen nach innen. Die Wände 20' sind abhängig vom Seildurchmesser gestaltet

Im Rahmen der Erfindung sind diese jeweils ins Zentrum eingedrehten Litzen 15', 15" über den im Innern befindlichen Bereich mit einem Spleissband 17 umwickelt, damit diese Litzen 15', 15" zum einen über einen höheren Reibungskoeffizienten verfügen und zum andern, dass ihre Durchmesser jeweils annähernd demjenigen der Kunststoffseele 11 entsprechen. Bei diesem Spleissband 17 handelt es sich um armierten Gummi oder ähnlichem.

Je nach Litzenanzahl pro Seil kann diese Anzahl von einzusetzenden Zwischenstücken 20 variieren. Bei einem mit sieben oder acht Litzen versehenen Seil wären dann entsprechend acht solcher Zwischenstücke mit einer unterschiedlichen Form vorgesehen.

Die Erfindung ist mit dem obigen Ausführungsbeispiel ausreichend dargetan. Sie könnte aber noch durch weitere Varianten veranschaulicht sein. So könnte das Zwischenstück mit einem oder mehreren Drähten in ihrem Innern verstärkt sein. Zudem könnte es aussen eine separate Schicht aufweisen, welche aus einem Material bestehen würde, durch welche die Litzen in dieser Schicht optimal einbettet und geschmiert wären.

## Patentansprüche

1. Zwischenstück für ein verspleisstes Drahtseil, wobei das Zwischenstück (20) länglich ausgebildet und derart vorgeformt ist, dass es in seiner Längsrichtung verlaufende Ausnehmung (21) und zusätzlich rundum verteilte Nuten (22, 23, 24) aufweist, in welchen Litzen (15, 15') des Drahtseils (10') einlegbar sind, **dadurch gekennzeichnet, dass** das Zwischenstück (20) gegen die Mitte hin entsprechend dicker als an den Enden mit dünnen Wänden (20') ausgebildet ist, dies bei einer kontinuierlichen Veränderung der Dicken von aussen nach innen.

2. Zwischenstück nach Anspruch 1, **dadurch gekennzeichnet, dass** diese Ausnehmung (21) und die Nuten (22, 23, 24) im Querschnitt jeweils einen über die gesamte Länge mit einem gleichbleibenden Radius versehen sind.

3. Verspleisstes Drahtseil mit um eine Kunststoffseele (11) herum verseilte Litzen (15) und wenigstens einem Zwischenstück nach Anspruch 1 oder 2 **dadurch gekennzeichnet, dass** bei den Verspleissstellen (10') des Drahtseils (10), bei denen nach dem Verspleissen die Kunststoffseele (11) über eine vorgegebene Distanz ausgedreht und abgeschnitten ist und jeweils zwei Litzen (15', 15") in die eine bzw. andere Richtung ins Zentrum des Seils eingedreht sind, solch mindestens ein vorgeformtes Zwischenstück (20) eingelegt ist, damit der Aussendurchmesser des Drahtseils (10) bei dieser Stelle (10') grösser ist, und zwar bis maximal 8% des Nenndurchmessers des Drahtseils.

4. Drahtseil nach Anspruch 3, **dadurch gekennzeichnet, dass** diesem länglichen Zwischenstück (20) bei seinen beiden Enden je eine der dünnen Wände (20') zugeordnet ist, welche bei den von aussen ins Zentrum verlaufenden Litzen (15', 15") zu liegen kommen.

5. Drahtseil nach Anspruch 3 oder 4 **dadurch gekennzeichnet, dass** die in das Zentrum des Drahtseils (10) eingedrehten Litzen (15', 15") über den im Zentrum befindlichen Bereich mit einem Kunststoffband (17) umwickelt sind

6. Drahtseil nach Anspruch 3 und abhängig von Anspruch 2, **dadurch gekennzeichnet, dass** der Radius der in Längsrichtung verlaufende Ausnehmung (21) demjenigen einer der eingedrehten Litzen (15', 15) des Drahtseils entspricht.

## Claims

1. Intermediate piece for a spliced wire cable, whereby the intermediate piece (20) is elongated formed and pre-formed such that it has a recess (21) running in its longitudinal direction and additionally grooves (22, 23, 24) distributed all round, into which strands (15, 15') of the wire cable (10') can be placed in, **characterised in that** the intermediate piece (20) is formed correspondingly thicker towards the centre than at the ends with thin walls (20'), thus with a continuous change in thicknesses from the outside to the inside.

2. Intermediate piece according to Claim 1, **characterised in that** this recess (21) and the grooves (22, 23, 24) in cross section are respectively provided with a consistent radius over the entire length.

3. A spliced wire cable, comprising strands (15) stranded around a plastic core (11) and at least one intermediate piece according to claim 1 or 2, **characterised in that**
with the splicing points (10') of the wire cable (10), with which the plastic core (11) is turned out and cut off by a pre-specified distance after the splicing and two strands (15', 15") are respectively turned into the centre of the cable in the one or other direction, such at least one pre-formed intermediate piece (20) is inserted, so that the outer diameter of the wire cable (10) at this point (10') is greater, and namely until maximum 8% of the nominal diameter of the wire cable.

4. The wire cable according to claim 3, **characterised in that** it is associated on each of both ends of this elongated intermediate piece (20) one of the thin walls (20'), which can be lying with the strands (15', 15") extending from the outside to the centre.

5. The wire cable according to claim 3 or 4, **characterised in that** the strands (15', 15") turned into the centre of the cable (10) are wound around with a splicing tape (17) over the region located in the interior.

6. The wire cable according to claim 3 and independent from claim 2, **characterised in that**
the radius of the recess (21) running in longitudinal direction corresponds to those of one of the strands (15', 15") of the wire cable turned in.

## Revendications

1. Pièce intermédiaire pour un câble métallique épissé, dans lequel la pièce (20) intermédiaire est constituée oblongue et est préconformée de manière à avoir un évidement (21) s'étendant dans sa direction longitudinale et en outre des rainures (22, 23, 24) circulaires et réparties, dans lesquelles peuvent être insérés des torons (15, 15') du câble (10') métallique, **caractérisée en ce que** la pièce (20) intermédiaire est constituée plus épaisse en allant vers le milieu qu'aux extrémités en ayant des parois (20') minces, cela pour une variation continue de l'épaisseur de l'extérieur vers l'intérieur,

2. Pièce intermédiaire suivant la revendication 1, **caractérisée en ce que** cet évidement (21) et les rainures (22, 23, 24) ont en section transversale respectivement un rayon restant constant sur toute la longueur.

3. Câble métallique épissé comprenant des torons (15) câblés autour d'une âme (11) en matière plastique, et au moins une pièce intermédiaire suivant la revendication 1 ou 2, **caractérisé en ce qu'**aux points (10') d'épissage du câble (10) métallique pour lesquels ou après 1'épissage l'âme (11) en matière plastique est étirée et coupée sur une distance donnée à l'avance et respectivement deux torons (15', 15'') sont entrés en tournant dans un sens ou dans l'autre au centre du câble, il est inséré au moins une telle pièce (20) intermédiaire préconformée, afin que le diamètre extérieur du câble (10) métallique en ce point (10') soit plus grand et cela de jusqu'à 8 % au maximum du diamètre nominal du câble métallique.

4. Câble métallique suivant la revendication 3, **caractérisé en ce qu'**à cette pièce (20) intermédiaire oblongue est associée à ses deux extrémités respectivement l'une des parois (20') mince, qui viennent s'appliquer aux torons (15', 15'') s'étendant de l'extérieur au centre.

5. Câble métallique suivant la revendication 3 ou 5, **caractérisé en ce que** les torons (15', 15'') entiers en tournant au centre du câble (10) métallique sont enveloppés d'une bande (17) en matière plastique sur la partie se trouvant au centre.

6. Câble métallique suivant la revendication 3 et dépendant de la revendication 2, **caractérisé en ce que** le rayon de la cavité (21) s'étendant dans la direction longitudinale correspond à celui de l'un des torons (15, 15') entrés en tournant du câble métallique.
